# EUROPÄISCHE PATENTSCHRIFT

(11) **EP 1 508 684 B1**
(45) Veröffentlichungstag und Bekanntmachung des Hinweises auf die Patenterteilung: **25.06.2008**
(21) Anmeldenummer: 04016199.4
(22) Anmeldetag: 09.07.2004
(51) Int. Cl.: F02M 25/07

(54) **Abgaseinleitvorrichtung für eine Brennkraftmaschine**
Exhaust intake device for an internal combustion engine
Système d'admission de gaz d'échappement pour un moteur à combustion interne

(30) Priorität: 16.08.2003 DE 10337723
(43) Veröffentlichungstag der Anmeldung: 23.02.2005
(73) Patentinhaber: Pierburg GmbH, 41460 Neuss (DE)
(72) Erfinder: Hüsges, Hans-Jürgen, 47877 Willich (DE)
(74) Vertreter: Patentanwälte ter Smitten

(56) Entgegenhaltungen:
- EP-A- 1 152 141
- WO-A-00/51751
- DE-A- 19 645 280
- US-A- 5 957 116

## Beschreibung

Die Erfindung betrifft eine Abgaseinleitvorrichtung für eine Brennkraftmaschine zur Einleitung von Abgas mittels mindestens einer Öffnung in ein Ansaugkanalabschnitt eines Saugrohres, mit einem Abgaszuleitungsabschnitt, einem Abgasrückführventil und einem Abgaseinleitblech, das mit dem Bandbereich des Ansaugkanalabschnitts ein Ringkanal bildet.

Eine derartige Abgaseinleitvorrichtung ist aus der DE -A1- 196 45 280 bekannt. Hierbei wird durch eine Dichtung, die entsprechend umgeformt ist, zwischen dem Ansaugkanalabschnitt ein Ringkanal gebildet, wobei die Dichtung so geformt ist, daß der Ringkanal über eine ringförmige Öffnung mit dem Ansaugkanal verbunden ist. Eine derartige Abgaseinleitvorrichtung besitzt den Nachteil, daß die Dichtung präzise umgeformt sein muß, und der Montagevorgang dahingehend schwierig ist, daß eine gleichmäßige ringförmige Öffnung zum Einleiten des Abgases im montierten Zustand vorliegt.

Der Erfindung liegt daher die Aufgabe zugrunde, eine gattungsgemäße Abgaseinleitvorrichtung dahingehend weiter zu bilden, daß sie kostengünstig herzustellen und auf einfache Weise zu montieren ist.

Diese Aufgabe wird erfindungsgemäß dadurch gelöst, daß das Abgaseinleitblech als Stanzteil mit umformbaren Stegen ausgeführt ist, derart, daß die Stege im eingebauten Zustand des Abgaseinleitbleches den Ringkanal mit Öffnungen definieren.

Eine derartige Abgaseinleitvorrichtung ist besonders einfach und kostengünstig herzustellen, wobei auch die Montage lediglich einen geringen Justieraufwand benötigt.

Vorzugsweise ist das Abgaseinleitblech auch eine Dichtung.

Dadurch daß das Abgaseinleitblech weitere Öffnungen aufweist, die mit Leitungsabschnitten des Saugrohres und des Abgasrückführventils korrespondieren, ist es möglich auf einfache Weise mittels eines Bauteiles die Abgaseinleitung in das Saugrohr zu realisieren, wobei das Abgaseinleitblech die einzelnen Leitungsabschnitte gegeneinander abdichtet.

Im folgenden wird unter Bezugnahme auf die Zeichnung ein Ausführungsbeispiel der Erfindung näher erläutert.

Es zeigen:
- Figur 1: eine Seitenansicht der erfindungsgemäßen Abgaseinleitvorrichtung,
- Figur 2: eine Seitenansicht im Schnitt eines Teiles eines Saugrohres mit dem beabstandeten Abgaseinleitblech kurz vor der Montage, und
- Figur 3: eine Draufsicht des Abgaseinleitbleches nach dem Austanzvorgang.

Figur 1 zeigt eine Abgaseinleitvorrichtung 1, die an einem Saugrohr 2 zur Einleitung von Abgas in einen Ansaugkanalabschnitt 3 (s. Figur 2) angeordnet ist. Die Abgaseinleitvorrichtung 1 besteht im vorliegenden Ausführungsbeispiel im wesentlichen aus einem schematisch dargestellten Abgasrückführventil 4 und einem Abgaseinleitblech 5, wobei das Abgaseinleitblech gleichzeitig als Dichtung ausgebildet ist, durch die das Abgasrückführventil 4 abgedichtet am Saugrohr angeflanscht ist. Des weiteren ist in Figur 1 noch eine Kühleinrichtung 6 dargestellt, über die das Abgas gekühlt zum Abgasrückführventil 4 geführt werden kann. Die genaue Ausbildung des Abgaseinleitbleches 5 und seine Wechselfunktion zusammen mit dem Saugohr 2, dem Abgasrückführventil 4 und dem Kühler 6 werden später anhand der Figur 3 verdeutlicht.

Es sei noch angemerkt, daß aus der schematischen Darstellung des Abgasrückführventiles 4 zu erkennen ist, daß das Abgasrückführventil 4 eine nach oben wirkende Ventilstange 7 mit einem Ventilteller 8 aufweist, der über einen Ventilsitz 9 einen Abgaszuleitungsabschnitt 10 öffnen oder verschließen kann.

Figur 2 zeigt nun in einer Seitenansicht das Abgaseinleitblech 5 kurz vor der Montage am Saugrohr 2 mit einem Ansaugkanalabschnitt 3. Deutlich zu erkennen sind die bereits umgeformten Stege 11 des Abgaseinleitbleches. Des weiteren zeigt Figur 2 auf schematische Weise einen Ausschnitt einer Kühleinrichtung 12 mit einem Kühlmittelkanal 13 und Abgaskanälen 14, wobei das in den Abgaskanälen 14 geführte Abgas auf bekannte Weise durch das Kühlmittel im Kühlmittelkanal 13 gekühlt wird.

Figur 3 zeigt in einer Draufsicht das Abgaseinleitblech 5 als Stanzteil. Hierbei sind die Stege 11 noch nicht umgeformt. Nach dem Umformen der Stege 11 und der Montage am Saugrohr 2 bilden die Stege 11 zusammen mit dem Wandbereich des Ansaugkanalabschnittes 3 des Saugrohres 2 einen Ringkanal über den auf bekannte Weise Abgas dem Ansaugkanalabschnitt 3 zugeführt wird. Dies geschieht dabei mittels Öffnungen 12, die, wie aus Figur 2 ersichtlich, durch das Umformen der Stege 11 entstehen.

Des weiteren sind Öffnungen 15, 16, 17 dargestellt, die mit entsprechenden Kanälen korrespondieren.
So wird über die Öffnung 15 das Abgas dem Abgasrückführventil 4 zugeleitet, während die Öffnungen 17 mit dem Kühlmittelkanal 13 und den Öffnungen 16 mit den Abgaskanälen 14 korrespondieren.

## Patentansprüche

1. Abgaseinleitvorrichtung für eine Brennkraftmaschine zur Einleitung von Abgas mittels mindestens einer Öffnung in einen Ansaugkanalabschnitt eines Saugrohres, mit einem Abgaszuleitungsabschnitt, einem Abgasrückführventil und einem Abgaseinleitblech, das mit dem Wandbereich des Ansaugkanalabschnittes einen Ringkanal bildet, **dadurch gekennzeichnet, daß** das Abgaseinleitblech (5) als Stanzteil mit-umformbaren Stegen (11) ausgeführt ist, derart, daß die Stege (11) im eingebauten Zustand des Abgaseinleitbleches (5) den Ringkanal mit Öffnungen (12) definieren.

2. Abgaseinleitvorrichtung nach Anspruch 1, **dadurch gekennzeichnet, daß** das Abgaseinleitblech (5) eine Dichtung ist.

3. Abgaseinleitvorrichtung nach einen der Ansprüche 1 oder 2, **dadurch gekennzeichnet, daß** das Abgaseinleitblech (5) weitere Öffnungen (15, 16, 17) aufweist, die mit Leitungsabschnitten des Saugrohres (2) und des Abgasrückführventiles (4) korrespondieren.

## Claims

1. An exhaust gas introduction device for an internal combustion engine, intended for the introduction of exhaust gas into an intake channel section of a suction pipe through at least one opening, comprising an exhaust gas feed section, an exhaust gas recirculation valve and an exhaust gas introduction sheet that forms an annular channel together with the wall portion of the intake channel section, **characterized in that** the exhaust gas introduction sheet (5) is configured as a punched part with deformable webs (11), such that, in the mounted state of the exhaust gas introduction sheet (5), the webs (11) define the annular channel with openings (12).

2. The exhaust gas introduction device of claim 1, **characterized in that** the exhaust gas introduction sheet (5) is a seal.

3. The exhaust gas introduction device of one of claims 1 or 2, **characterized in that** the exhaust gas introduction sheet (5) comprises further openings (15, 16, 17) corresponding to pipe sections of the suction pipe (2) and the exhaust gas recirculation valve (4).

## Revendications

1. Dispositif d'admission des gaz d'échappement pour un moteur à combustion interne, prévu pour l'admission de gaz d'échappement dans une section d'un passage d'aspiration à travers d'au moins un orifice, comprenant une section d'alimentation en gaz d'échappement, un clapet de recirculation des gaz d'échappement et un tôle déflecteur pour les gaz d'échappement formant un passage annulaire avec le paroi de la section du passage d'aspiration, **caractérisé en ce que** le tôle déflecteur pour les gaz d'échappement (5) est en forme d'un élément poinçonné avec des âmes déformables (11), de sorte que les âmes (11), le tôle déflecteur pour les gaz d'échappement (5) étant monté, définissent le passage annulaire avec orifices (12).

2. Dispositif d'admission des gaz d'échappement selon la revendication 1, **caractérisé en ce que** le tôle déflecteur pour les gaz d'échappement (5) est un joint.

3. Dispositif d'admission des gaz d'échappement selon une quelconque des revendications 1 ou 2, **caractérisé en ce que** le tôle déflecteur pour les gaz d'échappement (5) comprend autres orifices (15, 16, 17) correspondant à des sections de passage du tuyaux d'aspiration (2) et du clapet de recirculation des gaz d'échappement (4).
